# EUROPÄISCHE PATENTSCHRIFT

(11) **EP 4 332 323 B1**
(45) Veröffentlichungstag und Bekanntmachung des Hinweises auf die Patenterteilung: **25.12.2024**
(21) Anmeldenummer: 23193933.1
(22) Anmeldetag: 29.08.2023
(51) Int. Cl.: E04F 15/02, E04F 15/04, E04F 15/18

(54) **TROCKENESTRICH-SYSTEM, VERFAHREN ZUM VERLEGEN UND HERSTELLEN SOWIE VERWENDUNG EINES TROCKENESTRICH-SYSTEMS**
DRY SCREED SYSTEM, METHOD FOR LAYING AND PRODUCING, AND USE OF A DRY SCREED SYSTEM
SYSTÈME DE CHAPE SÈCHE, PROCÉDÉ DE POSE ET DE FABRICATION ET UTILISATION D'UN SYSTÈME DE CHAPE SÈCHE

(30) Priorität: 01.09.2022 DE 102022003200
(43) Veröffentlichungstag der Anmeldung: 06.03.2024
(73) Patentinhaber: Unifloor GmbH, 41069 Mönchengladbach (DE)
(72) Erfinder: DICKE, Rüdiger, 47877 Willich (DE)
(74) Vertreter: Grosse Schumacher Knauer von Hirschhausen

(56) Entgegenhaltungen:
- US-A1- 2010 223 872

## Beschreibung

### GEBIET DER ERFINDUNG

Die Erfindung betrifft ein auf einem Boden oder Untergrund verlegbareres Trockenestrich-System gemäß dem Oberbegriff des Anspruchs 1. Das Trockenestrich-System umfasst demnach eine aus Basisplatten gebildete Basisschicht und zumindest eine aus Deckplatten gebildete Deckplatten-Schicht. Die Basisplatten enthalten Gips oder sind aus Gips gebildet. Die Deckplatten enthalten biegesteifes Holz oder einen biegesteifen Holzwerkstoff oder sind aus biegesteifem Holz oder einem biegesteifen Holzwerkstoff gebildet. Die Deckplatten sind auf den Basisplatten verklebbar respektive verklebt.

Die Erfindung betrifft ferner eine Verwendung eines Trockenestrich-Systems gemäß Anspruch 11.

Außerdem betrifft die Erfindung ein Verfahren zum Verlegen eines, insbesondere hierin beschriebenen, Trockenestrich-Systems gemäß Anspruch 12.

Die Erfindung betrifft ferner ein Dämmverfahren gemäß dem Oberbegriff des Anspruchs 13.

Schließlich betrifft die Erfindung ein Trockenestrich-System-Herstellungsverfahren gemäß dem Oberbegriff des Anspruchs 15.

### TECHNOLOGISCHER HINTERGRUND

Das plattenweise Verlegen eines Trockenestrichs mittels erster und zweiter Schicht aus unterschiedlichen Materialien hat sich in der Baubranche bewährt. Die Schichten werden mitunter verschraubt und die Platten werden mitunter so aufeinander angeordnet, dass die Fugen übereinander liegen. Ein Trockenestrich-System gemäß der Präambel von Anspruch 1 ist beispielsweise aus dem Stand der Technik US 2010/223872 A1 bekannt. Daraus ergeben sich einige Nachteile die die Stabilität des Estrichs betreffen, seine bautechnischen Eigenschaften wie die Anpassung an den Untergrund und thermische und isolierende Merkmale. Hier setzt die Erfindung ein.

### DARSTELLUNG DER ERFINDUNG

Vor diesem Hintergrund besteht die der Erfindung zugrunde liegende Aufgabe darin, die qualitativen Eigenschaften eines Bodens respektive Trockenestrichs ohne handwerklichen Mehraufwand und ohne Mehrkosten für Material und Logistik zu verbessern. Diese Aufgabe wird durch ein auf einem Boden oder Untergrund verlegbareres Trockenestrich-System gemäß Anspruch 1 gelöst. Weitere Ausgestaltungen der Erfindung ergeben sich aus den Unter- und Nebenansprüchen. Das erfindungsgemäße Trockenestrich-System ist demnach dadurch gekennzeichnet, dass auf den Basisplatten und/oder den Deckplatten eine Positionierhilfe angeordnet ist, welche beim Auslegen oder nach dem Auslegen der Basisplatten und/oder Deckplatten sichtbar ist, und welche die Position der auf den Basisplatten anordbaren respektive angeordneten Deckplatten so vorgibt, dass sich zwischen Basisplatte und Deckplatte jeweils zumindest ein Versatz ausbildet, wobei das Versatzmaß größer ist als ca. 20 cm, insbesondere ist das Versatzmaß im Bereich von ca. 20 cm bis ca. 40 cm, vorzugsweise beträgt es ca. 30 cm. Es kann beispielsweise ein Versatz in einer Richtung vorgesehen sein, oder ein erster Versatz in einer ersten Richtung und ein zweiter Versatz in einer zweiten, etwa zur ersten Richtung senkrecht verlaufenden zweiten Richtung. Indem die aufeinander angeordneten Platten zueinander versetzt sind, nämlich um das genannte Versatz-Maß von beispielsweise ca. 30 cm, ergibt sich eine stabile und feste Anordnung der Deckplatten-Schicht auf der Basis-Plattenschicht. Bevorzugt ist die Deckplatte aus einem biegesteifen Holzfaserwerkstoff, beispielsweise einer mitteldichten Holzfaserplatte (MDF) gebildet. MDF bietet den Vorteil, dass der Werkstoff mit einer hohen Maßhaltigkeit zur Verfügung steht bei vergleichsweise geringer Stärke. Trotz der geringen Stärke der Deckschicht und wegen der Biegesteifigkeit der Deckschicht ergibt sich beim Verlegen des Trockenestrich-Systems eine sowohl stabile als auch ebene Deckschicht (d. h. keine oder nahezu keine Unebenheiten im verlegten Trockenestrich). Indem die Deckschicht eine vergleichsweise geringe Stärke hat, sind die Platten beim Verlege besser handhabbar und auf der Basisschicht besser ausrichtbar oder justierbar. Die Platten werden dabei aufgrund der Biegesteifigkeit nicht brechen. So hat eine erfindungsgemäße MDF-Deckplatte beispielsweise eine Dicke respektive Stärke (beispielsweise ca. 2 bis ca. 6 mm Stärke) mit einer (Fertigungs-)Toleranz von ca. 0,1 mm auf einer Länge (oder Breite) von ca. 1 m. Damit wird erreicht, dass die Oberfläche des Trockenestrich-Systems eben ist, und dass sich beim Verlegen keine spürbaren Fugen ausbilden. Es ist somit nicht erforderlich, dass der Trockenestrich nach dem Verlegen grundiert und/oder gespachtelt werden muss, bevor der ein Bodenbelag darauf angeordnet wird. Ein Durchzeichnen der Plattenstöße durch den Belag bleibt aus, und für den Handwerker (Estrichleger) ist der ersatzlose Entfall des Arbeitsgangs Grundieren/Spachteln eine erhebliche Vereinfachung und Verbesserung beim Verlegen: Der handwerkliche Aufwand ist spürbar geringer und etwaige Kosten für das Material für das Grundieren/Spachteln entfallen.

Die Deckplatte kann eine Dicke von ca. 2 mm bis ca. 6 mm aufweisen, bevorzugt ca. 4 mm. Indem die Deckplatte vergleichsweise dünn ist, hat sie ein geringes Eigengewicht, was den Eigendruck beim Verlegen und Verkleben reduziert. Ein verminderter Eigendruck der Deckplatte auf die Basisplatte bewirkt, dass der Kontaktklebstoff vor dem Ausrichten/Justieren der Platten relativ zueinander nicht vorzeitigt und aufgrund des Gewichtsdrucks der Deckplatte fest wird oder zu früh aushärtet. Die Basisplatte kann aus einer Gipsplatte mit einer Dicke von ca. 6 mm bis ca. 20 mm gebildet sein, vorzugsweise mit einer Dicke von ca. 10 mm. Es wird somit erreicht, dass der Trockenestrich - ohne Stabilitäts-Einbußen - insgesamt vergleichsweise dünn ist.

Gemäß einer bevorzugten Anordnung kann vorgesehen sein, dass die Basisplatten und/oder die Deckplatten rechteckig gebildet sind, vorzugsweise so, dass die Länge der Längsseite der Platten die doppelte Länge der Schmalseiten der Platten aufweist, insbesondere so, dass die Längsseiten eine Länge von ca. 120 cm aufweisen und die Schmalseiten eine Breite von ca. 60 cm. Sofern das Versatz-Maß wie oben beschrieben ca. 30 cm beträgt, entspräche der Versatz der halben Breite der Schmalseiten der Platten. Daraus ergeben sich beim Verlegen der Schichten einige Vereinfachungen: Beispielsweise kann die Basisplatte mithilfe der Positionierhilfe, die einen 30-cm-Abstand von der Platten-Kante vorgibt, auf eine Breite von ca. 30 cm zurechtgeschnitten werden. Insofern hat die Positionierhilfe auch die Funktion einer Zuschnitthilfe. Die Platten können demnach eine Positionier- und Zuschnitthilfe aufweisen. Diese Platten mit halbierter Breite werden auf dem Boden/Untergrund randseitig verlegt. Daneben werden ungeschnittene Platten mit der vorgegebenen Breite von 60 cm angeordnet. Darüber werden randseitig ungeschnittene Deckplatten angeordnet, wobei sich ohne die Notwendigkeit einer Vermessung oder Justage der erfindungsgemäße Versatz von ca. 30 cm ergibt. Dies gelingt dem Handwerker ohne handwerklichen Mehraufwand, indem er sich beim Verlegen und Zuschneiden der Platten der Positionierhilfe respektive Positionier-/Zuschnitthilfe der Basisplatten bedient.

Bevorzugt kann die Positionierhilfe mehrere auf der Basisplatte/Deckplatte sichtbar angeordnete Positioniermarken respektive Positionier- und Schnittmarken umfassen. Die Positioniermarken können so angeordnet sein, dass sie einen Abstand von ca. 30 cm von der Plattenkante der Platten-Schmalseite einnehmen und/oder einen Abstand von ca. 30 cm von der Plattenkante der Platten-Längsseite. Bei einer Plattengröße von 120 x 60 cm² wären demnach auf der Platte zwei Positioniermarken der Positionierhilfe angeordnet, nämlich beide auf einer gedachten Mittellinie zwischen den Kanten der Längsseiten und beide jeweils mit einem Abstand von 30 cm zur nächstgelegenen Kante der Schmalseite. Die Entfernung der Positioniermarken beträgt dabei 60 cm. Bevorzugt entspricht das Versatzmaß der halben Plattenbreite (beispielsweise 60 cm, d. h. Versatzmaß in Querrichtung ca. 30 cm). Bevorzugt entspricht das Versatzmaß einem Drittel der Plattenlänge (beispielsweise 120 cm, d. h. Versatzmaß in Längsrichtung ca. 30 cm).

Die Positioniermarken können auf einer oder auf beiden Seiten der Basisplatten/Deckplatten aufgedruckt oder eingepresst oder eingeprägt oder eingestanzt oder aufgeklebt sein. Bevorzugt sind die Positioniermarken T-förmig gebildet oder geformt. Die horizontale Linie oder Struktur der T-förmigen Marken verläuft beispielsweise parallel zur Längsseite der Basisplatten/Deckplatten, die vertikale Linie/Struktur der T-förmigen Marken verläuft beispielsweise parallel zur Schmalseite der Basisplatten/Deckplatten. Die Orientierung einer T-förmigen Positioniermarke kann sich von der Orientierung der benachbarten Positioniermarke unterscheiden. Damit wird das Zuschneiden und das versetzte Verlegen der Platten in der Zimmer-Ecke erleichtert, weil durch die Orientierung der T-förmigen Positioniermarken auch die Richtung der versetzt angeordneten Deckplatte vorgegeben wird.

Im Hinblick auf eine einerseits stabile und andererseits dennoch ausreichend elastische Verbindung zwischen Basisschicht und Deckplatten-Schicht zu erreichen, ist vorgesehen, dass auf der Basisplatte und auf der Deckplatte jeweils eine Klebstoffschicht angeordnet ist, wobei der Klebstoff der Klebstoffschichten einen Kontaktkleber umfasst oder daraus gebildet ist. Der Kontaktkleber ist auf beiden Fügeteilen angeordnet, d. h. auf der Unterseite der Deckplatte und auf der Oberseite der Basisplatte. Anders als bei Nassklebstoffen oder Zwei-Komponenten-Klebstoffen können die Fügeteile, nämlich Basisplatte und versetzt angeordnete Deckplatte, nach Kontaktierung der mit Kontaktklebstoff beaufschlagen Oberflächen relativ zueinander bewegt werden. Dadurch sind beim Verlegen des Trockenestrichs ein Justieren und ein präzises Ausrichten der Platten relativ zueinander und relativ zu den Positionierhilfen möglich, insbesondere auch nachdem die Platten mit den Kontaktklebstoff-Oberflächen aufeinander liegend angeordnet wurden. Das vereinfacht und verbessert das Verlegen des Trockenestrichs erheblich. Durch Druckbeaufschlagung, beispielsweise durch stellenweise Anwendung eines Gummi-Hammers auf der justierten und ausgerichteten Deckplatte, wird die Klebstoffverbindung dort fest, wo der Druck auf die Kontaktklebstoffschichten gebildet wird. Durch Aufbringen eines flächigen Drucks auf die Deckplatte wird der Kontaktklebstoff zwischen Deckplatte und Basisplatte flächig fest, sodass die Deckplatte dann dauerhaft fest und unverrückbar auf der Basisplatte (entsprechend versetzt) angeordnet ist. Im Ergebnis erhält der Handwerker einen vergleichsweise dünnen, einfach verlegbaren Trockenestrich mit ebener und harter Oberfläche ohne Unebenheiten und störend breiten Fugen und mit einer versatzbedingt dauerhaft hohen Stabilität. Spannungen im Estrich werden bedingt durch die Anwendung des Kontaktklebstoffs ebenso vermieden wie ein strukturelles Versagen der Platten und/oder der Plattenverbindung, da die Deckschicht aus einem biegesteifen Werkstoff gebildet ist. Tests haben gezeigt, dass die Kombination aus biegesteifer, vergleichsweise dünner, Deckschichtangeordnet auf der Gibs-Basisschicht, beides verklebt mit einem ein Ausrichten und Justieren zulassenden Kontaktkleber in Verbindung mit dem stabilisierenden Versatz von mind. 20 cm (in zwei Richtungen) einen Trockenestrich bilden, der insgesamt dünner ist als bei vergleichbaren Systemen und dabei stabiler und ebener, d. h. mit weniger Unebenheiten oder Störstellen in der Oberfläche.

Im Hinblick auf ein möglichst einfaches Verlegen und/oder zur Vermeidung einer Verschmutzung der Klebstoffschicht(en) kann vorgesehen sein, dass auf zumindest einer Klebstoffschicht eine abziehbare Schutzfolie angeordnet ist. Beim Verlegen ist dann die Schutzfolie zu entfernen, sodass die Klebstoffschicht freigesetzt wird und mit der jeweils anderen Schicht in Kontakt gebracht werden kann. Vor dem Verbinden/Fügen schützt die Schutzfolie die Klebstoffschicht beispielsweise vor Verschmutzung, etwa durch Krümmel oder anderen Schmutz, und darüber hinaus vor Verschleiß und ungewollter Verflüchtigung des Klebstoffs.

Bei einer weiteren Ausgestaltung kann vorgesehen sein, dass die Basisplatten und/oder die Deckplatten mehrschichtig, insbesondere zweischichtig, gebildet sind. Indem beispielsweise die Basisplatte eine zweite Schicht aufweiset, kann sie stabiler werden, eine bessere Schalldämmung aufweisen oder eine bessere Wärmedämmung. Die Zusatzschicht kann beispielsweise einen thermoplastischen Kunststoff umfassen oder daraus gebildet sein, beispielsweise Polyethylen (PE) oder einen Schaum daraus (PE-Schaum) und/oder extrudiertes Polysterol (PS) und/oder extrudiertes Polystyrol (XPS). Die Zusatzschicht kann alternativ oder kumulativ einen Holzfaserstoff und/oder einen Holzfaserdämmstoff enthalten. Die Zusatzschicht kann alternativ oder kumulativ Kokosfasern, Kork und/oder Stroh enthalten.

Eine Verbesserung der qualitativen Eigenschaften eines Bodens respektive Trockenestrichs ohne handwerklichen Mehraufwand und ohne Mehrkosten für Material und Logistik ergibt sich ferner durch eine Verwendung eines hierin beschriebenen Trockenestrich-Systems gemäß Anspruch 11. Demnach ist vorgesehen, dass das hierin beschriebene Trockenestrich-System als Trittschall-Dämmungs-System verwendet wird. Die Trittschall-Dämmung kann beispielsweise zwischen einem Untergrund und einem Parkettboden angeordnet werden.

Eine Verbesserung der qualitativen Eigenschaften eines Bodens respektive Trockenestrichs ohne handwerklichen Mehraufwand und ohne Mehrkosten für Material und Logistik ergibt sich außerdem durch ein Verfahren zum Verlegen eines, insbesondere hierin beschriebenen, Trockenestrich-Systems gemäß Anspruch 12. Demnach werden in einem ersten Verfahrens-Schritt auf einem Boden oder Untergrund Basisplatten des Trockenestrich-Systems verlegt. In einem zweiten Verfahrensschritt werden auf den Basisplatten Deckplatten des Trockenestrich-Systems angeordnet. Die Deckplatten werden auf den Basisplatten mittels einer auf den Basisplatten und/oder den Deckplatten angeordneten Positionierhilfe versetzt angeordnet, sodass der Versatz ein Versatzmaß von mindestens ca. 20 cm aufweist, insbesondere ca. 20 cm bis ca. 40 cm, vorzugsweise ca. 30 cm.

Die Positionierhilfe kann aus mehreren auf den Basisplatten angeordneten Positioniermarken gebildet sein, wobei die Deckplatten beim Verlegen an die Positioniermarken der Basisplatten angelegt werden. Die Positioniermarken geben die Positionen der Fugen in der Deckplatten-Schicht des Trockenestrichs an, welche nicht mit den Lagen der Fugen in der Basisschicht übereinstimmen. Insofern haben die Platten einen Versatz und die Fugen zwischen benachbarten Basisplatten haben ebenfalls einen Versatz gegenüber den Fugen der zueinander benachbarten Deckplatten. Durch eine hohe Maßhaltigkeit der Deckplatten und durch die Möglichkeit der präzisen Positionierung der Platten aufgrund der Eigenschaften des Kontaktklebers, der Positionierhilfe und eines vergleichsweise geringen Deckplatten-Gewichts wird erreicht, dass die Stoßstellen respektive Fugen in der Deckschicht sehr schmal sind, sodass die Deckschicht des Trockenestrichs insgesamt eben ist und keine oder nahezu keine Unebenheiten aufweist.

Die Deckplatten werden mit den Basisplatten des Trockenestrich-Systems miteinander verklebt, nämlich indem eine Kontaktklebstoffschicht der Deckplatten des Trockenestrich-Systems mit einer Kontaktklebstoffschicht der Basisplatten des Trockenestrich-Systems kontaktiert wird. Die Kontaktklebstoffschichten sind bereits an den Platten angeordnet, sodass beim Verlegen kein Klebstoffmaterial präpariert und aufgetragen werden muss. Die Kontaktklebstoffschichten sind dann besonderes gut handhabbar, wenn zumindest eine auf zumindest einer der Klebstoffschichten angeordnete Schutzfolie der Platten des Trockenestrich-Systems vor dem Verlegen der Deckplatten abgezogen wird.

Eine Verbesserung der qualitativen Eigenschaften eines Bodens respektive Trockenestrichs ohne handwerklichen Mehraufwand und ohne Mehrkosten für Material und Logistik ergibt sich ferner durch ein Dämmverfahren gemäß Anspruch 13. Das Verfahren dient dem Dämmen von auf einem Boden oder Untergrund erzeugtem Trittschall. Bei dem Dämmverfahren wir das hierin beschrieben Verfahren zum Verlegen eines, insbesondere hierin beschriebenen, Trockenestrich-Systems angewendet.

Eine Verbesserung der qualitativen Eigenschaften eines Bodens respektive Trockenestrichs ohne handwerklichen Mehraufwand und ohne Mehrkosten für Material und Logistik ergibt sich schließlich durch ein Herstellungs- und Verpackungsverfahren gemäß Anspruch 15. Das Verfahren dient dem Herstellen und Verpacken eines, insbesondere hierin beschriebenen, Trockenestrich-Systems, wobei das Trockenestrich-System aus mehreren Trocken-estrich-System-Baumitteln gebildet wird. Ein System-Baumittel umfasst je eine Deckplatte und je eine Basisplatte. Auf der Basisplatte wird eine Kontaktklebstoffschicht angeordnet. Auf der Deckplatte wird ebenfalls eine Kontaktklebstoffschicht angeordnet. Auf der Kontaktklebstoffschicht der Basisplatte wird eine Schutzfolie angeordnet. Basisplatte und Deckplatte werden aufeinander angeordnet verpackt und bilden somit ein anwendbares System-Baumittel. Der Anwender/Handwerker beschafft eine für einen Raum oder für ein Zimmer ausreichende Anzahl an System-Baumitteln, entfernt die Verpackung und kann die Platten versetzt verlegen, gegebenenfalls nachdem die Platten entsprechend zugeschnitten wurden.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel eines Trockenestrich-Systems schematisch dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1: ein System-Baumittel eines Trockenestrich-Systems in schematischer Explosionsansicht,
- Fig. 2A/2B: eine Basisplatte eines Trockenestrich-Systems gemäß Fig. 1 in verschiedenen perspektivischen Ansichten,
- Fig. 3: eine Zimmerecke mit einer Anordnung von Basisplatten des Trockenestrich-Systems gemäß Fig. 1 und
- Fig. 4: die Zimmerecke gemäß Fig.3 mit einer Anordnung von Basis- und Deckplatten des Trockenestrich-Systems gemäß Fig. 1.

### DETAILLIERTE BESCHREIBUNG VON AUSFÜHRUNGSBEISPIELEN

Das in den Figuren 1 bis 4 schematisch dargestellte Trockenestrich-System 1 wird verwendet, um auf einem Boden/Untergrund 2, etwa eines Zimmers 3, einen Trockenestrich 4 auszulegen. Mehrere System-Baumittel 5 werden dabei verwendet, die Anzahl der System-Baumittel 5 ist abhängig von der Größe der Bodenfläche 6 des Zimmers 3. Ein System-Baumittel 5 ist in Fig. 1 schematisch dargestellt und es umfasst beispielsweise eine Basisplatte 7 und eine Deckplatte 8. Es kann vorgesehen sein, dass das System-Baumittel 5 so verpackt ist, dass pro Verpackung vier Platten 7, 8 enthalten sind, beispielsweise zwei Basisplatten 7 und zwei Deckplatten 8. Dabei reicht es aus, wenn nur auf den Basisplatten 7 eine Schutzfolie 10 der Klebstoffschicht 9 vorgesehen ist. Die zu verlegenden System-Baumittel 5 können wahlweise auf einer (Euro-)Palette bereitgestellt werden, d. h. mit einer zwei- oder dreistelligen Anzahl von Platten 7, 8. Sofern derart viele Platten 7, 8 zwecks Verpackung, Versand oder Lagerung aufeinander gestapelt sind, empfiehlt es sich, dass jede der Platten 7, 8 mit einer Schutzfolie 10 ausgestattet ist, da der auf die Platten 7, 8 einwirkende Druck sonst zu einem ungewünschten Verkleben der Platten 7, 8 innerhalb der Verpackung führen kann.

Auf der Basisplatte 7 und auf der Deckplatte 8 sind jeweils eine Klebstoffschicht 9 angeordnet. Bei kleinen System-Baumittel-Verpackungsgrößen ist nur die Klebstoffschicht 9 der Basisplatte 7 mit einer Schutzfolie 10 ausgestattet, die von dem Handwerker, der den Trockenestrich 4 verlegt, abgezogen werden kann. Die Basisplatte 7 besteht aus Gips und ist etwa 10 mm dick. Die Deckplatte 8 ist aus MDF und etwa 4 mm dick. Basisplatte 7 und Deckplatte 8 haben eine Fläche von 60 x 120 cm². Die Klebstoffschichten 9 umfassen jeweils einen Kontaktklebstoff. Sofern Basis- und Deckplatte 7, 8 mit einer Schutzfolie 10 ausgestattet sind, wie etwa bei großen System-Baumittel-Verpackungen (Euro-Palette), wird der Handwerker zunächst die Basisplatte 7 entnehmen und auf dem Boden/Untergrund 2 verlegen, dann die Schutzfolie 10 der Basisplatte 7 entfernen, anschließend die Deckplatte 8 aus der Verpackung entnehmen und die Schutzfolie 10 der Deckplatte 8 abziehen und schließlich die Deckplatte 8 auf der Basisplatte 7 unter Zuhilfenahme einer oder mehrerer Positioniermarken 13 des Positioniermittels 12 versetzt anordnen und durch Kontaktierung der Klebstoffschichten 9 der Platten 7, 8 miteinander verkleben.

Die Figuren 2A und 2B zeigen verschiedenen Ansichten einer der Basisplatten 7 des Trockenestrich-Systems 1. Auf der Oberfläche 11 der Basisplatten 7 ist eine Positionierhilfe 12 respektive Positionier- und Zuschnitthilfe 12 angeordnet. Die Positionierhilfe 12 umfasst jeweils zwei Pass- respektive Positioniermarken 13. Die Positioniermarken 13 sind auf die Oberfläche 11 der Basisplatte 7 aufgedruckt. Jede Positioniermarke 13 ist T-Förmig ausgestaltet, wobei die horizontale Linie 14 der T-Form parallel zur Kante 15 der Langseite 16 der Platte 7 orientiert ist, und die vertikale Linie 17 der T-Form parallel zur Kante 18 der Schmalseite 19 der Platte 7. Jede Positioniermarke 13 gibt einen Positionierpunkt 20 vor, nämlich am Kreuzungs- respektive Schnittpunkt der vertikalen und horizontalen Linien 14, 17 der jeweiligen T-Form. Die Orientierung der ersten Positioniermarke 13 ist gegenüber der Orientierung der zweiten Positioniermarke 13 gespiegelt respektive um 180° gedreht. Die erste Positioniermarke 13 gibt demnach neben dem Positionierpunkt 20 eine erste Positionierrichtung vor und die zweite Positioniermarke 13 eine zweite, zur ersten Positionierrichtung entgegengesetzte gerichtete Positionierrichtung.

Die Positioniermarken 13 helfen dem Handwerker beim Verlegen des Trockenestrichs 4 nicht nur dabei, den Versatz 21 zwischen Basisplatte 7 und Deckplatte 8 von ca. 30 cm zu verwirklichen, sondern sie dienen auch als Zuschnitt-Hilfsmittel. Die (Mittel-)Linie 22, welche die erste und die zweite Positioniermarke 13 geometrisch schneidet, hilft beim Zuschneiden der Plattenbreite, d. h. parallel zur Platten-Längsrichtung (Fig. 2A). Diejenige (Drittel-)Linie 23, die parallel zur Schmalseite 19 der Platten 7, 8 verläuft und die erste oder zweite Positioniermarke 13 geometrisch schneidet, hilft beim Zuschneiden der Plattenlänge, d. h. parallel zur Platten-Querrichtung, welche senkrecht zur Platten-Längsrichtung orientiert ist (Fig. 2B).

Eine auf einem Boden 2 in einer Zimmerecke 24 verlegte Anordnung von Basisplatten 7 kann der Fig. 3 entnommen werden. Die Basisplatten 7 bilden die Basisschicht 25. Die randseitigen Platten 7 sind mithilfe der Positioniermarken 13 zurechtgeschnitten und verlegt worden und benachbart dazu sind ungeschnittene Basisplatten 7 verlegt worden (in Fig. 3 ist nur eine ungeschnittene Basisplatte 7 dargestellt, in Fig. 4 sind mehrere dieser Platten 7 dargestellt). Auf den Basisplatten 7 ist eine Klebstoffschicht 9 angeordnet, welche mit einer Schutzfolie 10 geschützt ist. Die Schutzfolie 10 kann vom Handwerker abgezogen werden, was in Fig. 3 durch die Pfeilsymbole schematisch dargestellt ist. Nach dem Abziehen der Schutzfolie 10 können die Deckplatten 8 auf den Basisplatten 7 angeordnet werden. Die Deckplatten 8, die die Deckplatten-Schicht 26 bilden, werden dabei so verlegt, dass eine Ecke der Deckplatte 8 auf einer Positioniermarke 13, insbesondere auf dem Positionierpunkt 20, positioniert wird. Dadurch ergibt sich stets ein Versatz 21 von ca. 30 cm relativ zur Längskante 16 und relativ zur Schmalkante 18 der Basisplatten 7. Wie in Fig. 4 dargestellt müssen auch einige der randseitigen Deckplatten 8 zugeschnitten werden. Sofern auch die Deckplatten 8 Positioniermarken 13 aufweisen, können diese auch beim Zuschneiden der Deckplatten 8 helfen. Die Deckplatten 8 werden mit den Basisplatten 7 verklebt, hierzu haben Basisplatte 7 und Deckplatte 8 jeweils eine Kontaktlebstoff-Schicht 9. Durch den Verbund von Basis- und Deckplatte 7, 8 mit Verklebung (9) und Versatz 21 entsteht ein stabiler und zugleich hinreichend flexibler Trockenestrich 4.

Der in den Figuren 1 bis 4 schematisch dargestellte Trockenestrich 4 kann auch als Trittschall-Schutz verwenden werden. Ein besonders guter Trittschall-Schutz entsteht dann, wenn beispielsweis die Basisplatte 7 mehrschichtig gebildet ist und eine Zusatzschicht aus einem PE-Schaum umfasst (nicht dargestellt in den Figuren 1 bis 4).

### BEZUGSZEICHENLISTE

- 1: Trockenestrich-System
- 2: Boden/Untergrund
- 3: Zimmer
- 4: Trockenestrich
- 5: System-Baumittel
- 6: Bodenfläche
- 7: Basisplatte
- 8: Deckplatte
- 9: Klebstoffschicht
- 10: Schutzfolie
- 11: Oberfläche
- 12: Positionierhilfe
- 13: Positioniermarke
- 14: horizontale Linie
- 15: (Längs-)Kante
- 16: Längsseite
- 17: vertikale Linie
- 18: (Schmal-)Kante
- 19: Schmalseite
- 20: Positionierpunkt
- 21: Versatz
- 22: Mittellinie
- 23: Drittellinie
- 24: Zimmerecke
- 25: Basisschicht
- 26: Deckplatten-Schicht

## Patentansprüche

1. Auf einem Boden (2) oder Untergrund (2) verlegbareres Trockenestrich-System (1), umfassend eine aus Basisplatten (7) gebildete Basisschicht (25) und zumindest eine aus Deckplatten (8) gebildete Deckplatten-Schicht (26),
wobei die Basisplatten (7) Gips enthalten oder aus Gips gebildet sind, wobei die Deckplatten (8) Holz oder einen biegesteifen Holzwerkstoff enthalten oder aus einem biegesteifen Holz oder aus einem biegesteifen Holzwerkstoff gebildet sind, und
wobei die Deckplatten (8) auf den Basisplatten (7) verklebbar sind,
wobei auf den Basisplatten (7) und/oder den Deckplatten (8) eine Positionierhilfe (12) angeordnet ist, welche beim Auslegen oder nach dem Auslegen der Basisplatten (7) sichtbar ist, und welche die Position der auf den Basisplatten (7) anordbaren Deckplatten (8) so vorgibt, dass sich zwischen Basisplatte (7) und Deckplatte (8) nach dem Auslegen jeweils zumindest ein Versatz (21) ausbildet,
**dadurch gekennzeichnet, dass** das Versatzmaß größer ist als ca. 20 cm, und dass auf der Basisplatte (7) und auf der Deckplatte (8) jeweils eine Klebstoffschicht (9) angeordnet ist, wobei der Klebstoff der beiden Klebstoffschichten (9) jeweils einen Kontaktkleber umfasst oder daraus gebildet ist.

2. Trockenestrich-System (1) nach Anspruch 1, **dadurch gekennzeichnet, dass** der Versatz (21) ein Versatzmaß im Bereich von ca. 20 cm bis ca. 40 cm aufweist, vorzugsweise ca. 30 cm.

3. Trockenestrich-System (1) nach Anspruch 1 oder 2, **dadurch gekennzeichnet, dass** die Basisplatten (7) und/oder die Deckplatten (8) rechteckig gebildet sind, vorzugsweise so, dass die Länge der Längsseite (16) der Platten (7, 8) der doppelten Länge der Schmalseiten (19) der Platten (7, 8) aufweist, insbesondere so, dass die Längsseiten (16) eine Länge von ca. 120 cm aufweisen und die Schmalseiten (19) eine Länge von ca. 60 cm.

4. Trockenestrich-System (1) nach einem der Ansprüche 1 bis 3, **dadurch gekennzeichnet, dass** die Deckplatte (8) aus einem biegesteifen Holzfaserwerkstoff, insbesondere aus mittelfestem Holzfaserwerkstoff (MDF), gebildet ist und vorzugsweise eine Dicke aufweist von ca. 2 mm bis ca. 6 mm, bevorzugt ca. 4 mm, und/oder eine Dicke mit einer Toleranz von ca. 0,1 mm pro ca. 1 m Länge oder Breite.

5. Trockenestrich-System (1) nach einem der Ansprüche 1 bis 4, **dadurch gekennzeichnet, dass** die Positionierhilfe (12) mehrere auf der Basisplatte (7) und/oder Deckplatte (8) sichtbar angeordnete Positioniermarken (13) umfasst.

6. Trockenestrich-System (1) nach Anspruch 5, **dadurch gekennzeichnet, dass** die Positioniermarken (13) im Abstand von ca. 30 cm von der Plattenkante (18) der Platten-Schmalseite (19) und/oder im Abstand von ca. 30 cm von der Plattenkante (15) der Platten-Längsseite (16) angeordnet sind.

7. Trockenestrich-System (1) nach Anspruch 5 oder 6, **dadurch gekennzeichnet, dass** die Positioniermarken (13) auf einer oder auf beiden Seiten der Basisplatten (7) und/oder Deckplatten (8) aufgedruckt oder eingepresst oder eingeprägt oder eingestanzt oder aufgeklebt sind.

8. Trockenestrich-System (1) nach einem der Ansprüche 4 bis 6, **dadurch gekennzeichnet, dass** die Positioniermarken (13) T-förmig gebildet sind.

9. Trockenestrich-System (1) nach einem der Ansprüche 1 bis 8, **dadurch gekennzeichnet, dass** auf zumindest einer Klebstoffschicht (9) eine abziehbare Schutzfolie (10) angeordnet ist.

10. Trockenestrich-System (1) nach einem der Ansprüche 1 bis 9, **dadurch gekennzeichnet, dass** die Basisplatten (7) und/oder die Deckplatten (8) mehrschichtig, insbesondere zweischichtig, gebildet sind,
wobei zumindest eine Zusatzschicht vorzugsweise einen thermoplastischen Kunststoff, insbesondere Polyethylen (PE) und/oder Polysterol (PS) und/oder extrudiertes Polysterol (XPS), umfasst oder daraus gebildet ist, und/oder
wobei zumindest eine Zusatzschicht einen Holzfaserstoff, einen Holzfaserdämmstoff, Kork und/oder Stroh umfasst oder daraus gebildet ist.

11. Verwendung eines Trockenestrich-Systems (1) nach einem der Ansprüche 1 bis 10 als Trittschall-Dämmungs-System.

12. Verfahren zum Verlegen eines Trockenestrich-Systems, insbesondere eines Trockenestrich-Systems (1) nach einem der Ansprüche 1 bis 10, wobei in einem ersten Verfahrens-Schritt auf einem Boden (2) oder Untergrund (2) Basisplatten (7) des Trockenestrich-Systems (1) verlegt werden, wobei in einem zweiten Verfahrensschritt auf den Basisplatten (7) Deckplatten (8) des Trockenestrich-Systems (1) angeordnet werden, wobei auf den Basisplatten (7) und/oder den Deckplatten (8) eine Positionierhilfe (12) angeordnet ist, wobei die Positionierhilfe (12) aus mehreren auf den Basisplatten (7) und/oder Deckplatten (8) angeordneten Positioniermarken (13) gebildet ist,
**dadurch gekennzeichnet, dass** die Deckplatten (8) auf den Basisplatten (7) mittels der auf den Basisplatten (7) und/oder den Deckplatten (8) angeordneten Positionierhilfe (12) versetzt angeordnet werden, sodass der Versatz (21) mindestens ca. 20 cm beträgt, insbesondere ca. 20 cm bis ca. 40 cm, vorzugsweise ca. 30 cm, und wobei die Deckplatten (8) beim Verlegen an die Positioniermarken (13) der Basisplatten (7) angelegt werden, und wobei die Deckplatten (8) mit den Basisplatten (7) des Trockenestrich-Systems (1) miteinander mit einem Kontaktkleber verklebt werden, indem eine Kontaktklebstoffschicht (9) der Deckplatten (8) des Trockenestrich-Systems (1) mit einer Kontaktklebstoffschicht (9) der Basisplatten (7) des Trockenestrich-Systems (1) kontaktiert wird.

13. Verfahren nach Anspruch 12, wobei zumindest eine auf zumindest einer der Klebstoffschichten (9) angeordnete Schutzfolie (10) der Platten (7, 8) des Trockenestrich-Systems (1) vor dem Verlegen der Deckplatten (8) abgezogen wird.

14. Verfahren zum Dämmen von auf einem Boden oder Untergrund erzeugtem Trittschall, **gekennzeichnet durch** Anwendung eines Verfahrens nach einem der Ansprüche 12 oder 13.

15. Verfahren zum Herstellen und Verpacken eines Trockenestrich-Systems, insbesondere eines Trockenestrich-Systems (1) nach einem der Ansprüche 1 bis 10, wobei das Trockenestrich-System (1) aus mehreren Trockenestrich-System-Baumitteln (5) gebildet wird, wobei ein System-Baumittel (5) eine Deckplatte (8) und eine Basisplatte (7) umfasst, d a dur c h **gekennzeichnet,** dass auf der Basisplatte (7) eine Kontaktklebstoffschicht (9) angeordnet wird, dass auf der Klebstoffschicht der Basisplatte (7) eine Schutzfolie (10) angeordnet wird, dass auf der Deckplatte (8) ebenfalls eine Kontaktklebstoffschicht (9) angeordnet wird, und dass Basisplatte (7) und Deckplatte (8) aufeinander angeordnet verpackt werden und das anwendbare System-Baumittel (5) bilden.

## Claims

1. Dry screed system (1), which can be laid on a floor (2) or substrate (2), comprising a base layer (25) formed from base panels (7), and at least one top panel layer (26) formed from top panels (8), wherein
the base panels (7) contain gypsum, or are formed from gypsum, wherein
the top panels (8) contain wood, or a flexurally rigid wood-based material, or are formed from a flexurally rigid wood, or from a flexurally rigid wood-based material, and wherein
the top panels (8) can be adhesively bonded to the base panels (7), wherein
a positioning aid (12) is arranged on the base panels (7), and/or the top panels (8), which is visible as the base panels (7) are being laid out, or after they have been laid out, and which specifies the position of the top panels (8) that can be arranged on the base panels (7), such that at least one offset (21) is formed between the base panel (7) and the top panel (8) after they have been laid out,
**characterised in that**,
the offset dimension is greater than approx. 20 cm,
and **in that**,
in each case an adhesive layer (9) is arranged on the base panel (7) and on the top panel (8), wherein
the adhesive of the two adhesive layers (9) in each case comprises, or is formed from, a contact adhesive.

2. Dry screed system (1) in accordance with Claim 1,
**characterised in that**,
the offset (21) has an offset dimension in the range between approx. 20 cm and approx. 40 cm, preferably approx. 30 cm.

3. Dry screed system (1) in accordance with Claim 1 or 2,
**characterised in that**,
the base panels (7), and/or the top panels (8), are rectangular in form, preferably such that the length of the long side (16) of the panels (7, 8) is twice the length of the short sides (19) of the panels (7, 8), in particular such that the long sides (16) have a length of approx. 120 cm, and the short sides (19) have a length of approx. 60 cm.

4. Dry screed system (1) in accordance with one of the Claims 1 to 3
**characterised in that**,
the top panel (8) is formed from a flexurally rigid wood fibre material, in particular from a medium-strength wood fibre material (MDF), and preferably has a thickness of between approx. 2 mm and approx. 6 mm, preferably approx. 4 mm, and/or has a thickness with a tolerance of approx. 0.1 mm per approx. 1 m length or width.

5. Dry screed system (1) in accordance with one of the Claims 1 to 4,
**characterised in that**,
the positioning aid (12) comprises a plurality of positioning marks (13) visibly arranged on the base panel (7), and/or the top panel (8).

6. Dry screed system (1) in accordance with Claim 5,
**characterised in that**,
the positioning marks (13) are arranged at a distance of approx. 30 cm from the edge (18) of the short side (19) of the panel, and/or at a distance of approx. 30 cm from the edge (15) of the long side (16) of the panel.

7. Dry screed system (1) in accordance with Claim 5 or 6,
**characterised in that**,
the positioning marks (13) are printed, or pressed, or embossed, or stamped, or adhesively bonded, onto one or both sides of the base panels (7), and/or top panels (8) .

8. Dry screed system (1) in accordance with one of the Claims 4 to 6,
**characterised in that**,
the positioning marks (13) are formed in a T-shape.

9. Dry screed system (1) in accordance with one of the Claims 1 to 8,
**characterised in that**,
a detachable protective film (10) is arranged on at least one adhesive layer (9).

10. Dry screed system (1) in accordance with one of the Claims 1 to 9,
**characterised in that**,
the base panels (7) and/or the top panels (8) are formed in multiple layers, in particular in two layers, wherein
at least one additional layer preferably comprises, or is formed from, a thermoplastic material, in particular polyethylene (PE), and/or polysterol (PS), and/or extruded polysterol (XPS), and/or wherein
at least one additional layer comprises, or is formed from, a wood fibre material, a wood fibre insulating material, cork, and/or straw.

11. Use of a dry screed system (1) in accordance with one of the Claims 1 to 10 as an impact sound insulation system.

12. Method for the laying of a dry screed system, in particular a dry screed system (1) in accordance with one of the Claims 1 to 10, wherein
in a first step of the method, base panels (7) of the dry screed system (1) are laid on a floor (2) or substrate (2), wherein
in a second step of the method, top panels (8) of the dry screed system (1) are arranged on the base panels (7), wherein
a positioning aid (12) is arranged on the base panels (7), and/or the top panels (8), wherein
the positioning aid (12) is formed from a plurality of positioning marks (13) arranged on the base panels (7), and/or top panels (8),
**characterised in that**,
the top panels (8) are arranged in an offset manner on the base panels (7) by means of the positioning aid (12) arranged on the base panels (7), and/or the top panels (8), such that the offset (21) is at least approx. 20 cm, in particular between approx. 20 cm and approx. 40 cm, preferably is approx. 30 cm, and wherein
in the course of laying, the top panels (8) are placed against the positioning marks (13) of the base panels (7), and wherein
the top panels (8) are adhesively bonded to the base panels (7) of the dry screed system (1) with a contact adhesive, **in that** a contact adhesive layer (9) of the top panels (8) of the dry screed system (1) makes contact with a contact adhesive layer (9) of the base panels (7) of the dry screed system (1).

13. Method in accordance with Claim 12, wherein
at least one protective film (10), arranged on at least one of the adhesive layers (9) of the panels (7, 8) of the dry screed system (1), is removed before the top panels (8) are laid.

14. Method for the insulation of impact sound generated on a floor or substrate,
**characterised by**,
use of a method in accordance with one of the Claims 12 or 13.

15. Method for the production and packaging of a dry screed system, in particular a dry screed system (1) in accordance with one of the Claims 1 to 10, wherein
the dry screed system (1) is formed from a plurality of means of dry screed system construction (5), wherein
a means of system construction (5) comprises a top panel (8) and a base panel (7),
**characterised in that**,
a contact adhesive layer (9) is arranged on the base panel (7),
**in that**,
a protective film (10) is arranged on the adhesive layer of the base panel (7),
**in that**,
a contact adhesive layer (9) is also applied to the top panel (8),
and **in that**,
base panel (7) and top panel (8) are arranged packed on top of each other, and form the usable means of system construction (5).

## Revendications

1. Système de chape sèche (1), susceptible d'être posé sur un sol (2) ou sur un support (2), comprenant une couche de base (25) constituée de plaques de base (7), au moins une couche (26) de plaques de couverture, constituée de plaques de couverture (8),
les plaques de base (7) contenant du plâtre ou étant constituées de plâtre,
les plaques de couverture (8) contenant du bois ou un matériau à base de bois résistant à la flexion ou étant constituées d'un bois résistant à la flexion ou d'un matériau à base de bois résistant à la flexion et
les plaques de couverture (8) étant susceptibles d'être collées sur les plaques de base (7),
sur les plaques de base (7) et / ou sur les plaques de couverture (8) étant placée une aide au positionnement (12), laquelle est visible lors de la disposition ou après la disposition des plaques de base (7) et laquelle prédéfinit la position des plaques de couverture (8) susceptibles d'être placées sur les plaques de base (7), de telle sorte qu'après la disposition, il se constitue entre la plaque de base (7) et la plaque de couverture (8) chaque fois au moins un décalage (21),
**caractérisé en ce que** la dimension du décalage est supérieure à environ 20 cm et **en ce que** sur la plaque de base (7) et sur la plaque de couverture (8) est placée chaque fois une couche (9) d'agent adhésif, l'agent adhésif des deux couches (9) d'agent adhésif comprenant chaque fois un agent adhésif de contact ou étant constitué de celui-ci.

2. Système de chape sèche (1) selon la revendication 1, **caractérisé en ce que** le décalage (21) présente une dimension de décalage de l'ordre d'environ 20 cm à environ 40 cm, de préférence d'environ 30 cm.

3. Système de chape sèche (1) selon la revendication 1 ou 2, **caractérisé en ce que** les plaques de base (7) et / ou les plaques de couverture (8) sont constituées de forme rectangulaire, de préférence de telle sorte que la longueur du côté longitudinal (16) des plaques (7, 8) présente le double de la longueur des côtés étroits (19) des plaques (7, 8), notamment de telle sorte que les côtés longitudinaux (16) présentent une longueur d'environ 120 cm et les côtés étroits (19) présentent une longueur d'environ 60 cm.

4. Système de chape sèche (1) selon l'une quelconque des revendications 1 à 3, **caractérisé en ce que** la plaque de couverture (8) est conçue dans un matériau à base de fibres de bois résistant à la flexion, notamment dans un matériau à base de fibres de bois (MDF) de résistance moyenne et présente de préférence une épaisseur d'environ 2 mm à environ 6 mm, de préférence d'environ 4 mm et / ou une épaisseur avec une tolérance d'environ 0,1 mm par 1 m environ de longueur ou de largeur.

5. Système de chape sèche (1) selon l'une quelconque des revendications 1 à 4, **caractérisé en ce que** l'aide au positionnement (12) comprend plusieurs marques de positionnement (13), placées de manière visible sur la plaque de base (7) et / ou sur la plaque de couverture (8) .

6. Système de chape sèche (1) selon la revendication 5, **caractérisé en ce que** les marques de positionnement (13) sont placées avec un écart d'environ 30 cm de l'arête (18) de plaque du côté étroit (19) de la plaque et / ou avec un écart d'environ 30 cm de l'arête (15) de plaque du côté longitudinal (16) de la plaque.

7. Système de chape sèche (1) selon la revendication 5 ou 6, **caractérisé en ce que** les marques de positionnement (13) sont imprimées ou enfoncées ou gaufrées ou découpées sur une ou sur les deux faces des plaques de base (7) et / ou des plaques de couverture (8).

8. Système de chape sèche (1) selon l'une quelconque des revendications 4 à 6, **caractérisé en ce que** les marques de positionnement (13) sont conçues en forme de T.

9. Système de chape sèche (1) selon l'une quelconque des revendications 1 à 8, **caractérisé en ce que** sur au moins une couche (9) d'agent adhésif est placé un film protecteur (10) pelliculable.

10. Système de chape sèche (1) selon l'une quelconque des revendications 1 à 9, **caractérisé en ce que** les plaques de base (7) et / ou les plaques de couverture (8) sont conçues en plusieurs couches, notamment en deux couches,
au moins une couche supplémentaire comprenant de préférence une matière thermoplastique, notamment un polyéthylène (PE) et / ou un polystyrène (PS) et / ou un polystyrène extrudé (XPS) ou étant constituée de ceux-ci, et / ou
au moins une couche supplémentaire comprenant un matériau à base de fibres de bois, un insonorisant à base de fibres de bois, du liège et / ou de la paille ou étant constituée de ceux-ci.

11. Utilisation d'un système de chape sèche (1) selon les revendications 1 à 10 en tant que système d'insonorisation contre les bruits de chocs.

12. Procédé, destiné à poser un système de chape sèche, notamment un système de chape sèche (1) selon l'une quelconque des revendications 1 à 10, lors duquel, dans une première étape de procédé, l'on pose sur un sol (2) ou sur un support (2) des plaques de base (7) du système de chape sèche (1), lors duquel, dans une deuxième étape de procédé, l'on place sur les plaques de base (7) des plaques de couverture (8) du système de chape sèche (1), sur les plaques de base (7) et / ou sur les plaques de couverture (8) étant placée une aide au positionnement (12), l'aide au positionnement (12) étant constituée de plusieurs marques de positionnement (13) placées sur les plaques de base (7) et / ou sur les plaques de couverture (8),
**caractérisé en ce que** l'on place les plaques de couverture (8) en décalage sur les plaques de base (7) au moyen de l'aide au positionnement (12) placée sur les plaques de base (7) et / ou sur les plaques de couverture (8), de telle sorte que le décalage (21) soit d'au moins environ 20 cm, notamment d'au moins environ 20 cm à environ 40 cm, de préférence d'environ 30 cm, lors duquel lors de la pose, l'on dispose les plaques de couverture (8) contre les marques de positionnement (13) des plaques de base (7) et l'on colle ensemble les plaques de couverture (8) avec les plaques de base (7) du système de chape sèche (1) à l'aide d'un agent adhésif de contact, en mettant en contact une couche (9) d'agent adhésif de contact des plaques de couverture (8) du système de chape sèche (1) avec une couche (9) d'agent adhésif de contact des plaques de base (7) du système de chape sèche (1).

13. Procédé selon la revendication 12, lors duquel l'on retire un film protecteur (10) placé sur au moins l'une des couches (9) d'agent adhésif des plaques (7, 8) du système de chape sèche (1), avant la pose des plaques de couverture (8).

14. Procédé destiné à insonoriser contre les bruits de chocs générés sur un sol ou sur un support, **caractérisé par** l'utilisation d'un procédé selon l'une quelconque des revendications 12 ou 13.

15. Procédé, destiné à fabriquer et à emballer un système de chape sèche, notamment un système de chape sèche (1) selon l'une quelconque des revendications 1 à 10, lors duquel l'on constitue le système de chape sèche (1) à partir de plusieurs moyens de construction (5) d'un système de chape sèche, un moyen de construction (5) du système comprenant une plaque de couverture (8) et une plaque de base (7), **caractérisé en ce que** sur la plaque de base (7) l'on place une couche (9) d'agent adhésif de contact, **en ce que** sur la couche d'agent adhésif de la plaque de base (7) l'on place un film protecteur (10), **en ce que** sur la plaque de couverture (8) l'on place également une couche (9) d'agent adhésif de contact et **en ce que** l'on emballe la plaque de base (7) et la plaque de couverture (8) placées en superposition et elles constituent le moyen de construction (5) utilisable du système.
